# FASCICULE DE BREVET EUROPEEN

(11) **EP 1 254 058 B1**
(45) Date de publication et mention de la délivrance du brevet: **22.09.2004**
(21) Numéro de dépôt: 01904054.2
(22) Date de dépôt: 05.02.2001
(51) Int. Cl.: B65D 45/30, B65D 47/14

(54) **DISPOSITIF DE BOUCHAGE D'UN RECIPIENT**
BEHÄLTERVERSCHLUSS
CLOSURE DEVICE FOR CONTAINER

(30) Priorité: 09.02.2000 FR 0001610
(43) Date de publication de la demande: 06.11.2002
(73) Titulaire: Tetra Laval Holdings & Finance S.A., 1009 Pully (CH)
(72) Inventeur: ODET, Philippe, F-69830 Saint-Georges-de-Reneins (FR)
(74) Mandataire: Myon, Gérard
(86) Numéro de dépôt international: PCT/FR2001/000339
(87) Numéro de publication internationale: WO 2001/058774

(56) Documents cités:
- EP-A- 0 320 808
- FR-A- 1 399 102
- FR-A- 2 113 896
- FR-A- 2 777 542

## Description

L'invention a trait à un dispositif de bouchage d'un récipient et à un récipient équipé d'un tel dispositif.

Il est connu de réaliser des récipients pour liquide, tels que des bouteilles de lait en matière plastique, par exemple en polyéthylène haute densité. Afin d'éviter des égouttures de liquide lors du versement à partir du goulot du récipient, il est connu d'équiper ce goulot d'un verseur formant une surface d'écoulement du liquide. Un tel verseur peut être encliqueté sur le goulot. Or, compte tenu de l'épaisseur du goulot et du corps du récipient, ceux-ci ont tendance à se déformer lors de l'encliquetage du verseur. En outre, un récipient est généralement équipé d'un capuchon. Lors de l'ouverture de ce capuchon, il se produit parfois une désolidarisation du verseur par rapport au goulot, ce qui impose à l'utilisateur des manipulations pénibles de remise en place du verseur sur un récipient déjà rempli de liquide, d'où des risques importants de renversement du récipient et du liquide qu'il contient.

Un dispositif de bouchage selon le préambule de la revendication 1 est connu du document EP-A- 0 320 808.

C'est à ces inconvénients qu'entend plus particulièrement remédier l'invention en proposant un dispositif de bouchage équipé d'un verseur, qui comprend des moyens d'accrochage efficace d'un ensemble, formant coiffe et équipé d'un capuchon, ainsi que d'un verseur sur le goulot du récipient, ces moyens n'impliquant pas de risque de déformation trop importants du goulot lors de la mise en place du dispositif ou de risque de désolidarisation du dispositif par rapport au goulot en cours d'utilisation.

Dans cet esprit, l'invention concerne un dispositif du type précité dans lequel l'ensemble formant coiffe comprend deux cordons d'accrochage s'étendant radialement vers l'intérieur à partir d'une bague, un premier cordon étant apte à venir en prise avec une collerette externe du goulot, alors qu'un second cordon est apte à venir en prise avec une collerette externe du verseur, ces premier et second cordons définissant entre eux un volume de réception de ces collerettes.

Grâce à l'invention, la bague de l'ensemble formant coiffe permet d'immobiliser la collerette du verseur et la collerette du goulot dans le volume défini entre les cordons d'accrochage, ce qui garantit un verrouillage par coopération de formes de l'ensemble formant coiffe et du verseur sur le goulot.

Selon un aspect avantageux de l'invention, les bords d'accrochage précités sont aptes à exercer sur les collerettes précitées un effort s'opposant à leur écartement relatif. Cet effort, qui peut être élastique du fait de la nature des matériaux constitutifs du goulot et de l'ensemble formant coiffe, permet un serrage des collerettes l'une en direction de l'autre.

Selon d'autres aspects avantageux de l'invention, le dispositif incorpore une ou plusieurs des caractéristiques suivantes :
- Le premier cordon forme une surface inclinée par rapport à un axe central du dispositif, cette surface étant évasée en direction du corps du récipient. Cette surface qui peut être tronconique dans le cas d'un goulot et d'une bague cylindriques, facilite l'encliquetage de la bague sur le goulot car elle constitue une rampe d'expansion radiale de la bague.
- Les cordons forment chacun une surface globalement perpendiculaire à un axe central du dispositif. Ces surfaces perpendiculaires à l'axe central, qui sont annulaires dans le cas d'une bague cylindrique, forment des moyens de verrouillage efficace des collerettes contre la bague. On peut prévoir que ces surfaces se font face et que le volume de réception des collerettes est défini entre elles.
- La collerette du verseur s'étend radialement vers l'extérieur à partir d'un bord d'une jupe formée par ce verseur et apte à coiffer le goulot. Dans ce cas, la jupe forme avantageusement une surface inclinée par rapport à un axe central du dispositif, cette surface étant apte à venir en appui surfacique contre une surface inclinée correspondante à l'extérieur du goulot.
- La bague se prolonge, à l'opposé du capuchon, par une jupe, apte à venir en appui contre une surface externe d'une partie du récipient. Cette jupe permet de masquer la zone de transition entre l'ensemble formant coiffe et le corps du récipient.
- Le verseur est disposé au moins partiellement à l'intérieur du goulot, alors que le capuchon est pourvu d'une jupe s'étendant, dans la première position précitée et à partir d'une surface interne du capuchon, jusqu'au niveau d'un bord du goulot, la jupe étant apte à exercer, dans la première position et contre une surface radiale interne du verseur, un effort tendant à plaquer ce verseur contre ce bord. Cette jupe permet de réaliser un assemblage étanche entre le capuchon et le verseur par expansion radiale du verseur et compression contre le bord du goulot.

L'invention concerne également un récipient pour liquide, notamment une bouteille en plastique, équipé d'un dispositif de bouchage tel que précédemment décrit. Un tel récipient est plus facile à fabriquer que ceux de l'état de la technique, sans risque de déformation du goulot lors de la mise en place du verseur, alors que le verseur ne risque pas d'être désolidarisé du goulot lors de l'utilisation du récipient.

L'invention sera mieux comprise et d'autres avantages de celle-ci apparaîtront plus clairement à la lumière de la description qui va suivre d'un mode de réalisation d'un dispositif de bouchage conforme à son principe, donnée uniquement à titre d'exemple et faite en référence aux dessins annexés dans lesquels :
- la figure 1 est une vue en perspective d'une partie supérieure d'une bouteille de lait conforme à l'invention, équipée d'un dispositif de bouchage conforme à l'invention dont le capuchon est dans une première position ;
- la figure 2 est une vue analogue à la figure 1 alors que le capuchon est dans une seconde position ;
- la figure 3 est une coupe éclatée, selon la ligne III-III à la figure 1, du dispositif de bouchage ;
- la figure 4 est une coupe du dispositif des figures 1 à 3 en cours de montage sur le goulot de la bouteille ;
- la figure 5 est une demi-coupe à plus grande échelle selon la ligne V-V à la figure 1 et
- la figure 6 est une vue à plus grande échelle du détail VI à la figure 5.

La bouteille 1 représentée sur les figures est une bouteille destinée à contenir du lait, réalisée par soufflage d'une paraison en polyéthylène haute densité. Une telle bouteille est d'un prix de revient attractif alors qu'elle remplit efficacement sa fonction de contenant.

Le goulot 2 de cette bouteille est cylindrique et l'on note X₂-X'₂ son axe de symétrie. Ce goulot a une génératrice courbe et il forme une surface globalement annulaire 21 dont l'extrémité intérieure constitue le bord 22 du goulot 2, la surface 21 se prolongeant à l'opposé du bord 22 par une partie cylindrique à génératrice rectiligne 23 elle-même reliée à une partie tronconique 24 par une zone de transition 25. A l'opposé de la zone 25, la partie 24 forme une collerette 26 s'étendant radialement vers l'extérieur car la partie 24 est convergente par rapport à l'axe X₂-X'₂ en direction du bord 22 et divergente en direction du corps 11 de la bouteille 1. Le goulot 2 comprend également une partie 27 en retrait vers l'intérieur du goulot 2 par rapport à la collerette 26, la partie 27 étant reliée par une partie globalement tronconique 28 à un bourrelet 29 formant la base du goulot 2.

On note 24a la surface extérieure de la partie 24. On note 26a la surface globalement annulaire de la collerette 26 tournée vers le corps 11, cette surface étant globalement perpendiculaire à l'axe X₂-X'₂.

Le dispositif de l'invention comprend également un verseur 3 et un ensemble 4 formant coiffe réalisés en matière plastique. Le verseur 3 est moulé en polyéthylène basse densité alors que l'ensemble 4, qui est monobloc, est moulé en polyéthylène haute ou moyenne densité. D'autres matériaux peuvent être utilisés pour le moulage des éléments 2, 3 et 4, le matériau du verseur 3 demeurant moins rigide que ceux du goulot 2 et de l'ensemble 4.

Le verseur 3 est cylindrique et symétrique autour d'un axe X₃-X'₃ confondu avec l'axe X₂-X'₂ lorsque le verseur 3 est monté sur le goulot 2. Le verseur 3 comprend une partie 31 à génératrice sensiblement rectiligne dont le bord 32 opposé au corps 11 est recourbé vers l'extérieur, de telle sorte qu'il forme une surface 32a d'écoulement du lait sans contact avec le goulot 2. Lorsque le verseur 3 est monté sur le goulot 2, la partie 31 est disposée partiellement à l'intérieur du goulot 2.

A partir d'une zone médiane de la partie 31 s'étend radialement vers l'extérieur une jupe 33 destinée à coiffer la zone 21, la jupe étant pourvue, au niveau de son bord 34 distant de la partie 31 d'une collerette 36 s'étendant radialement vers l'extérieur à partir du bord 34. La collerette 36 comprend une surface supérieure 36a de forme annulaire et globalement perpendiculaire à l'axe X₃-X'₃.

Dans la présente description, les adjectifs supérieur et inférieur correspondent à l'orientation des figures, le côté inférieur d'un élément étant orienté vers le corps 11 alors que son côté supérieur est orienté à l'opposé de celui-ci.

Le bord 34 délimite une surface tronconique interne 34a convergente vers l'axe X₃-X'₃ en direction du bord supérieur 32 du verseur, la surface 34a se prolongeant jusqu'à un jonc interne 33a de la jupe 33.

L'angle au sommet α de la surface 34a est sensiblement égal à l'angle au sommet β de la surface 24a.

Un opercule 37 est raccordé à la partie 31 par une zone 37a de rupture privilégiée, cet opercule permettant d'isoler le volume intérieur du corps 11 de la bouteille 1 tant qu'il demeure en place. L'opercule 37 est solidaire d'un anneau de préhension 38 dans lequel un utilisateur peut passer le doigt pour exercer un effort F₁ dirigé à l'opposé du corps 11 afin de retirer cet opercule lorsqu'il convient d'utiliser le lait contenu dans la bouteille.

L'ensemble 4 comprend une bague 41 destinée à être disposée autour du goulot 2, cette bague étant pourvue de deux cordons d'accrochage 411 et 412 qui s'étendent radialement vers l'intérieur à partir de celle-ci. La bague 41 est globalement cylindrique et le cordon 411 est ménagé à proximité du bord inférieur 413 de la bague 41. Le cordon 411 forme une surface 411a globalement tronconique et divergente en direction du bord 413. Le cordon 411 forme également une surface supérieure annulaire 411b globalement perpendiculaire à un axe central X₄-X'₄ de l'ensemble 4.

Le cordon 412 forme quant à lui une surface tronconique 412a centrée sur l'axe X₄-X'₄ et convergente en direction du bord 413 et une surface annulaire 412b globalement perpendiculaire à l'axe X₄-X'₄. Ainsi, un volume concave V est défini, sur le pourtour inférieur de la bague 41, entre les surfaces 411b et 412b des cordons 411 et 412.

La bague 41 est reliée par une charnière 42, formée par une zone amincie élastiquement déformable, à un capuchon 43 globalement cylindrique. Avant la première utilisation de la bouteille, le capuchon est relié par une bande 44 à la bague 41 sur la quasi totalité de la circonférence de cette bague. La bande 44 est respectivement reliée par deux zones frangibles 44a et 44b à la bague 41 et au bouchon 43. Une languette 44c permet de retirer la bande 44 par rupture des zones 44a et 44b, ce qui autorise un mouvement de pivotement du capuchon autour de l'axe X₄₂-X'₄₂ de la charnière 42, entre les positions des figures 1 et 2.

La charnière 42 peut être associée à des languettes bistables, dont une seule apparaît à la figure 3 avec la référence 42a, ce qui permet de conserver l'orientation du capuchon 43 dans chacune des positions représentées aux figures 1 et 2.

Le capuchon 43 est équipé d'une languette ou "casquette" 431 permettant de le soulever par un effort F₂ représenté à la figure 2.

Le verseur 3 et l'ensemble 4 sont pré-assemblés par introduction du verseur dans le volume intérieur de l'ensemble 4, selon une translation parallèle aux axes X₃-X'₃ et X₄-X'₄ comme représenté par les flèches F₃ à la figure 3. Ensuite, la structure formée des éléments 3 et 4 est déplacée en translafigure 4.

Au terme de cette translation, la jupe 33 coiffe la partie supérieure du goulot 2, c'est-à-dire les parties 21 à 23, les surfaces 34a et 24a étant alors en appui surfacique, ce qui est possible du fait de l'égalité des angles α et β. La mise en place du verseur 3 sur le goulot 2 ne nécessite pas de déformer ce goulot ou ce verseur.

Au cours de la translation selon les flèches F₄, la surface 411a du cordon 411 vient en appui contre la collerette 36 et le caractère évasé de la surface 411a permet une expansion radiale progressive du bord 413 de la bague 41. La bague 41 progresse en direction du corps 11 jusqu'à ce que le cordon 11 dépasse la collerette 26, de telle sorte que la surface 411b vient en regard de la surface 26a. La bague 41 est alors verrouillée sur le goulot 2 comme représenté à la figure 5. Elle ne peut pas être arrachée par un effort dans un sens opposé aux flèches F₄ à la figure 4 car les surfaces 411b et 26a contribuent à un verrouillage efficace du cordon 411 au niveau de la partie 27 du goulot 2.

La géométrie du volume V, c'est-à-dire en particulier la distance d entre les surfaces 411b et 412b, est choisie de telle sorte que, lorsque le cordon 411 est en place au niveau de la surface 27, la surface 412b vient en regard de la surface 36a, de telle sorte que le bord 34 de la jupe 33 est maintenu en appui ou à faible distance de la partie tronconique 24 du goulot 2. Le verseur 3 est ainsi verrouillé en position sur le goulot 2 par la coopération des cordons 411 et 412.

La distance d' entre les surfaces 26a et 63a, en configuration montée du dispositif tel que représenté aux figures 5 et 6, est choisie inférieure ou égale à la distance d.

Comme représenté à la figure 6, les cordons 411 et 412 sont aptes à exercer sur les collerettes 26 et 36 un effort F₅ tendant à s'opposer à un écartement des collerettes 26 et 36. En ce sens, l'effort F₅ est un effort de pincement des collerettes 26 et 36 l'une en direction de l'autre.

Au niveau de son bord inférieur, la bague 41 se prolonge par une jupe souple 45 prévue pour venir en appui contre le corps 11. La jupe 45 se déforme lors de la mise en place de l'ensemble 4 pour épouser la géométrie de la partie 28 comme représenté aux figures 5 et 6. La jupe 45 limite l'accès au cordon 411, ce qui évite les manipulations frauduleuses du dispositif de bouchage.

Sur sa surface interne 432, le capuchon 42 est équipé d'une jupe 433 dont la hauteur H est telle qu'elle s'étend jusqu'en deçà du bord 22 lorsque le capuchon est rabattu sur le verseur 3, la jupe 433 étant équipée d'un bourrelet extérieur 434 permettant d'exercer sur la surface radiale interne 31a de la partie 31, un effort centrifuge F₆ tendant à plaquer le verseur 3 sur le bord 22, ce qui garantit l'étanchéité entre le goulot 2 et le verseur 3, d'une part, et entre le verseur 3 et le capuchon 43, d'autre part.

Le verseur 3, d'une part, et l'ensemble formant capuchon, d'autre part, sont chacun réalisés de façon monobloc par moulage, de sorte que leur manipulation et leur mise en place sur le goulot sont aisées.

L'invention a été décrite avec un ensemble formant capuchon à charnière. Elle est cependant applicable avec un capuchon vissé, appartenant à un ensemble formant coiffe équipé d'une bague de retenue sur le goulot d'un récipient.

L'invention a été représentée avec des cordons d'accrochage 411 et 412 s'étendant sur toute la circonférence interne de la bague 41. Cependant, ces cordons pourraient être interrompus ou s'étendre sur une partie seulement de cette circonférence.

## Revendications

1. Dispositif de bouchage d'un récipient (1) pourvu d'un goulot (2), ledit dispositif comprenant un verseur (3), apte à être monté sur ledit goulot, et un ensemble (4) formant coiffe apte à être monté sur ledit goulot et comprenant un capuchon (43) mobile entre une première position où il isole ledit goulot et ledit verseur de l'extérieur et une seconde position où il autorise l'accès audit goulot et audit verseur, ledit ensemble formant coiffe comprenant au moins un cordon d'accrochage s'étendant radialement vers l'intérieur à partir d'une bague (41) **caractérisé en ce que** ledit ensemble formant coiffe comprend deux cordons d'accrochage (411, 412) s'étendant radialement vers l'intérieur à partir de ladite bague (41), un premier cordon (411) étant apte à venir en prise avec une collerette externe (26) dudit goulot alors qu'un second cordon (412) est apte à venir en prise avec une collerette externe (36) dudit verseur, lesdits premier et second cordons définissant entre eux un volume (V) de réception desdites collerettes.

2. Dispositif selon la revendication 1, **caractérisé en ce que** lesdits cordons d'accrochage (411, 412) sont aptes à exercer sur lesdites collerettes (26, 36) un effort (F₅) s'opposant à leur écartement relatif.

3. Dispositif selon l'une des revendications précédentes, **caractérisé en ce que** ledit premier cordon (411) forme une surface (411a) inclinée par rapport à un axe central (X₄-X'₄) dudit dispositif, ladite surface étant évasée en direction du corps (11) dudit récipient (1).

4. Dispositif selon l'une des revendications précédentes, **caractérisé en ce que** lesdits premier et second cordons forment chacun une surface (411b, 412b) globalement perpendiculaire à un axe central (X₄-X'₄) dudit dispositif.

5. Dispositif selon la revendication 4, **caractérisé en ce que** lesdites surfaces (411b, 412b) globalement perpendiculaires audit axe central (X₄-X'₄) se font face et ledit volume de réception (V) est défini entre elles.

6. Dispositif selon l'une des revendications précédentes, **caractérisé en ce que** ladite collerette (36) dudit verseur (3) s'étend radialement vers l'extérieur à partir d'un bord (34) d'une jupe (33) formée par ledit verseur et apte à coiffer ledit goulot (2).

7. Dispositif selon la revendication 6, **caractérisé en ce que** ladite jupe (33) forme une surface inclinée (34a) par rapport à un axe central (X₃-X'₃) du dispositif, ladite surface étant apte à venir en appui surfacique contre une surface inclinée externe (24a) dudit goulot (2).

8. Dispositif selon l'une des revendications précédentes, **caractérisé en ce que** ladite bague (41) se prolonge, à l'opposé dudit capuchon (43), par une jupe (45) apte à venir en appui contre la surface externe d'une partie (28) dudit récipient (1).

9. Dispositif selon l'une des revendications précédentes, **caractérisé en ce que** ledit verseur (3) est disposé au moins partiellement à l'intérieur dudit goulot (2) et **en ce que** ledit capuchon (43) est pourvu d'une jupe (433) s'étendant, dans ladite première position et à partir d'une surface interne (432) dudit capuchon, jusqu'au niveau d'un bord (22) dudit goulot, la jupe étant apte à exercer, dans ladite première position et contre une surface radiale interne (31a) du verseur, un effort (F₆) tendant à plaquer ledit verseur contre ledit bord.

10. Récipient pour liquide (1), notamment bouteille en matière plastique, équipé d'un dispositif de bouchage (2-4) selon l'une des revendications précédentes.

## Patentansprüche

1. Behälterverschluss (1) versehen mit einem Hals (2), wobei der Behälterverschluss eine Gießtülle (3) umfasst, die auf den Hals montiert werden kann, und eine Einheit (4), die eine Haube bildet, die auf den Hals montiert werden kann und eine Kappe (43) umfasst, die zwischen einer ersten Stellung, in der sie den Hals und die Gießtülle von der Außenseite isoliert, und einer zweiten Stellung, in der sie den Zugang zum Hals und zur Gießtülle erlaubt, beweglich ist, wobei die Einheit, die die Haube bildet, mindestens eine Anhängschnur umfasst, die sich ausgehend von einem Ring (41) radial zum Inneren erstreckt, **dadurch gekennzeichnet, dass** die Einheit, die die Haube bildet, zwei Anhängschnüre (411, 412) umfasst, die sich radial ausgehend von dem Ring (41) nach innen erstrecken, wobei eine erste Schnur (411) mit einem äußeren Kragen (26) des Halses eingreifen kann, während eine zweite Schnur (412) mit einem äußeren Kragen (36) der Gießtülle eingreifen kann, wobei die erste und die zweite Schnur untereinander ein Volumen (V) zur Aufnahme der Kragen definieren.

2. Behälterverschluss nach Anspruch 1, **dadurch gekennzeichnet, dass** die Anhängschnüre (411, 412) auf die Kragen (26, 36) eine Kraft (F₅) ausüben können, die sich ihrem relativen Spreizen widersetzt.

3. Behälterverschluss nach einem der vorhergehenden Ansprüche, **dadurch gekennzeichnet, dass** die erste Schnur (411) eine Fläche (411a) bildet, die zu einer zentralen Achse (X₄-X'₄) des Behälterverschlusses geneigt ist, wobei die Fläche in Richtung des Körpers (11) des Behälters (1) aufgeweitet ist.

4. Behälterverschluss nach einem der vorhergehenden Ansprüche, **dadurch gekennzeichnet, dass** die erste und die zweite Schnur jede eine Fläche (411b, 412b) bilden, die insgesamt zu einer zentralen Achse (X₄-X'₄) des Behälterverschlusses senkrecht steht.

5. Behälterverschluss nach Anspruch 4, **dadurch gekennzeichnet, dass** die Flächen (411b, 412b), die insgesamt zur zentralen Achse (X₄-X'₄) senkrecht stehen, einander gegenüber stehen und dass das Aufnahmevolumen (V) zwischen ihnen definiert ist.

6. Behälterverschluss nach einem der vorhergehenden Ansprüche, **dadurch gekennzeichnet, dass** sich der Kragen (36) der Gießtülle (3) ausgehend von einem Rand (34) einer Schürze (33), die von der Gießtülle gebildet wird und auf dem Hals (2) sitzen kann, radial nach außen erstreckt.

7. Behälterverschluss nach Anspruch 6, **dadurch gekennzeichnet, dass** die Schürze (33) eine schräge Fläche (34a) zu einer zentralen Achse (X₃- X'₃) des Behälterverschlusses bildet, wobei die Fläche zum flächigen Aufliegen gegen eine äußere schräge Fläche (24a) des Halses (2) kommen kann.

8. Behälterverschluss nach einem der vorhergehenden Ansprüche, **dadurch gekennzeichnet, dass** sich der Ring (41) gegenüber der Kappe (43) durch eine Schürze (45) verlängert, die gegen die äußere Fläche eines Teils (28) des Behälters (1) zum Aufliegen kommen kann.

9. Behälterverschluss nach einem der vorhergehenden Ansprüche, **dadurch gekennzeichnet, dass** die Gießtülle (3) mindestens teilweise im Inneren des Halses (2) angeordnet ist, und dadurch, dass die Kappe (43) mit einer Schürze (433) versehen ist, die sich in der ersten Position und ausgehend von einer inneren Fläche (432) der Kappe bis zu einem Rand (22) des Halses erstrecken kann, wobei die Schürze in der ersten Position und gegen eine radiale innere Fläche (31a) der Gießtülle eine Kraft (F₆) ausüben kann, die dazu tendiert, die Gießtülle gegen den Rand zu drücken.

10. Behälter für Flüssigkeit (1), insbesondere Flasche aus Kunststoff, versehen mit einem Behälterverschluss (2-4) nach einem der vorhergehenden Ansprüche.

## Claims

1. Closure device for a container (1) provided with a neck (2), the said device comprising a pourer (3), suitable for fitting on the said neck, and an assembly (4) forming a cover suitable for fitting on the said neck and comprising a cap (43) that is able to move between a first position where it isolates the said neck and the said pourer from the outside and a second position where it allows access to the said neck and the said pourer, the said assembly forming a cover comprising at least one locking rim extending radially inwards from a ring (41), **characterised in that** the said assembly forming a cover comprises two locking rims (411, 412) extending radially inwards from the said ring (41), a first rim (411) being suitable for engaging with an external flange (26) of the said neck, while a second rim (412) is suitable for engaging with an external flange (36) of the said pourer, the said first and second rims defining between them a volume (V) for accommodating the said flanges.

2. Device according to Claim 1, **characterised in that** the said locking rims (411, 412) are suitable for exerting a force (F₅) on the said flanges (26, 36) opposing the relative separation of these.

3. Device according to one of the preceding claims, **characterised in that** the said first rim (411) forms a surface (411a) that is inclined with respect to a central axis (X₄-X'₄) of the said device, the said surface being flared in the direction of the body (11) of the said container (1).

4. Device according to one of the preceding claims, **characterised in that** the said first and second rims each form a surface (411b, 412b) that on the whole is perpendicular to a central axis (X₄-X'₄) of the said device.

5. Device according to Claim 4, **characterised in that** the said surfaces (411b, 412b) that on the whole are perpendicular to the said central axis (X₄-X'₄) face one another and the said accommodating volume (V) is defined between them.

6. Device according to one of the preceding claims, **characterised in that** the said flange (36) of the said pourer (3) extends radially outwards from an edge (34) of a skirt (33) formed by the said pourer and suitable for covering the said neck (2).

7. Device according to Claim 6, **characterised in that** the said skirt (33) forms an inclined surface (34a) with respect to a central axis (X₃-X'₃) of the device, the said surface being suitable for coming to bear with surface contact on an external inclined surface (24a) of the said neck (2).

8. Device according to one of the preceding claims, **characterised in that** the said ring (41) is extended, opposite the said cap (43), by a skirt (45) suitable for coming to bear on the external surface of a part (28) of the said container (1).

9. Device according to one of the preceding claims, **characterised in that** the said pourer (3) is arranged at least partially inside the said neck (2) and **in that** the said cap (43) is provided with a skirt (433) extending, in the said first position and from an internal surface (432) of the said cap, as far as the level of a rim (22) of the said neck, the skirt being suitable for exerting, in the said first position and against an internal radial surface (31a) of the pourer, a force (F₆) tending to thrust the said pourer against the said edge.

10. Container for liquid (1), in particular bottle made of plastic material, equipped with a closure device (2 - 4) according to one of the preceding claims.
